# EUROPÄISCHE PATENTANMELDUNG

(11) **EP 4 674 490 A1**
(43) Veröffentlichungstag der Anmeldung: **07.01.2026**
(21) Anmeldenummer: 24186468.5
(22) Anmeldetag: 04.07.2024
(51) Int. Cl.: A63B 71/00

(54) **TORWARTHANDSCHUH MIT EINER VERLÄNGERUNG**

(71) Anmelder: T1TAN GmbH, 79336 Herbolzheim (DE)
(72) Erfinder: Leibitz, Matthias, 79341 Kenzingen (DE)
(74) Vertreter: Hoefer & Partner Patentanwälte mbB

(57) **Zusammenfassung**

Handschuh, insbesondere Torwarthandschuh, aufweisend einen oder mehrere Handschuhfinger mit Fingerfächern zur Aufnahme von Fingern. Mindestens ein Handschuhfinger weist an einer Oberhand eine Verlängerung auf, die über das vordere Ende des entsprechenden Fingerfachs hinausragt und von einem Stabilisierungselement durchzogen ist, das in einem Mittelhandbereich abgestützt ist.

## Beschreibung

Die vorliegende Erfindung betrifft einen Handschuh, insbesondere einen Torwarthandschuh mit einer Verlängerung an einer Oberhand.

Handschuhe, insbesondere Torwarthandschuhe sind aus dem Stand der Technik bekannt. Zum Schutz der Fingergelenke, insbesondere vor Überstreckung durch übergroße Krafteinwirkung, beispielsweise durch die kinetische Energie von Fußbällen, ist es bekannt, Torwarthandschuhe mit Versteifungseinrichtungen vorzusehen. Derartige Versteifungseinrichtungen sind beispielsweise aus EP 1 697 010 B1 bekannt. Die Versteifungseinrichtung besteht aus mehreren miteinander verbundenen Elementen, die derart angeordnet sind, dass die Versteifungseinrichtung aus einem gestreckten Zustand über eine Vorwärtsbewegung in einen gebogenen Zustand und wieder zurück in einen gestreckten Zustand biegbar ist, jedoch eine weitere Rückwärtsbewegung aus dem gestreckten Zustand durch Anschläge unterbunden wird. Die Versteifungseinrichtung ist auf einer Handschuhrückseite in den Handschuh eingebracht und erstreckt sich jeweils von einem Bereich um die Fingerspitze bis in den Handrückenabschnitt hinein. Somit deckt die Versteifungseinrichtung noch einen Bereich um das erste Fingergelenk am Handansatz des Fingers ab. Durch die Versteifungseinrichtung werden alle Fingergelenke gegen eine Überstreckung bei starker Krafteinwirkung geschützt und eine Verletzung der Hand wirksam verhindert.

Des Weiteren sind bei Torwarthandschuhen Fingerkuppen-Polsterungen, wie beispielsweise aus EP 0 875 191 A1, bekannt. Die Fingerkuppen-Polsterung umfasst eine Fingerkuppen-Kappe, die insbesondere als Hutform-Polsterung ausgebildet ist, welche den Finger nach dem Einschieben nur teilweise umschließt. Die Hutform-Polsterung ist als Formteil aus einem porösen Gummimaterial ausgebildet, in die Fingerbereiche des Handschuhs eingebracht und dabei auf den Innenhand-Fingerbereich aufgebracht, wohingegen der Oberhand-Fingerbereich keine Polsterung aufweist.

Aus dem Stand der Technik sind Sportgreifhandschuhe bekannt, insbesondere Basketball-Greifhandschuhe, welche Fingerverlängerungen aufweisen. Insbesondere Kinder haben aufgrund der Handgröße bei Basketbällen Schwierigkeiten, diese mit einer Hand festzuhalten. Aus diesem Grund wird in dem US-Patent 5,970,521 vorgeschlagen, Fingerverlängerungen vorzusehen, damit der umgriffene Bereich eines Basketballs vergrößert werden kann, was das Greifen eines Basketballs mit einer Hand erleichtert. Die Fingerverlängerungen sind an den jeweiligen Fingern angebracht, umschließen die einzelnen Finger und verlängern diese. Die Fingerverlängerungen sind aus einem Polymerschaum wie beispielsweise Schaumgummi hergestellt. Zudem können die Verlängerungen ein Versteifungselement aus Plastik oder Metall aufweisen, was von der Fingerverlängerung umschäumt ist und sich von der Rückseite der Finger über die Fingerspitzen hinaus erstreckt.

Bei Torhütern ist die Reichweite von entscheidender Bedeutung, um insbesondere präzise geschossene Bälle am Tor vorbeilenken zu können. Hierbei sind bei der Reichweite oft Zentimeter ausschlaggebend, ob ein Ball am Tor vorbeigeleitet wird oder nicht. Hart geschossene Fußbälle weisen dabei eine erhebliche kinetische Energie auf, die beim Kontakt mit dem Handschuh auf diesen einwirkt. Darüber hinaus ist für den Torhüter entscheidend, dass ein Ball sicher gefangen und festgehalten werden kann, ohne dass der Torwarthandschuh hier störend wirkt.

Die Aufgabe der vorliegenden Erfindung liegt somit darin, einen Handschuh, insbesondere einen Torwarthandschuh, bereitzustellen, der die Reichweite des Trägers erhöht und gleichzeitig ein sicheres Greifen von Sportbällen ermöglicht.

Die vorliegende Aufgabe wird durch einen Handschuh, insbesondere einen Torwarthandschuh gemäß Anspruch 1 gelöst. Bevorzugte Ausführungsformen ergeben sich aus den davon abhängigen Unteransprüchen.

Der erfindungsgemäße Handschuh, insbesondere Torwarthandschuh, weist einen oder mehrere Handschuhfinger mit Fingerfächern zur Aufnahme von Fingern auf. Mindestens ein Handschuhfinger weist an einer Oberhand eine Verlängerung auf, die über das vordere Ende des entsprechenden Fingerfachs hinausragt. Die Verlängerung ist von einem Stabilisierungselement durchzogen, das in einem Mittelhandbereich abgestützt ist.

Die Anmelderin hat erkannt, dass durch die Verlängerung der Oberhand die Reichweite eines Handschuhträgers, insbesondere eines Torwarts, verlängert werden kann ohne dabei einen negativen Einfluss auf das Greifen und Fangen von Bällen zu haben. Insbesondere ist dabei lediglich die Oberhand der einzelnen Handschuhfinger verlängert und nicht die Innenhand der Handschuhfinger, an welcher sich eine Grifffläche befindet. Bei Handschuhen wird die palmare Seite auch als Innenseite bezeichnet. Auf der Innenseite befindet sich die Grifffläche, welche im getragenen Zustand des Handschuhs sich über der Innenhand des Trägers befindet. Die gegenüberliegend, dorsale Seite des Handschuhs wird auch als Oberseite bezeichnet. An der Oberseite befindet sich die Oberhand des Handschuhs. Der Abstand zwischen Ober- und Innenseite verjüngt sich insbesondere vom Bereich des Fingerfachs zu der Verlängerung. Somit weisen die einzelnen Handschuhfinger im Bereich des Fingerfachs zur Aufnahme eines Fingers des Trägers eine größere Höhe von der Innenseite zur Oberseite des Handschuhs auf als an der Verlängerung. Die Verlängerung kann somit vorzugsweise als an der Innenseite zurückgesetzt angesehen werden.

Vorzugsweise erstreckt sich ein Obermaterial der Oberhand in die Verlängerung hinein und bildet eine verlängerte Oberhand. Dabei kann das Obermaterial der Oberhand durchgehend fortgeführt werden und die Verlängerung bildet an der Oberseite vorzugsweise eine Einheit mit dem Handschuhfinger. In einer Draufsicht auf die Oberhand kann möglicherweise nicht unterschieden werden, wo das Fingerfach endet und wo die Verlängerung beginnt, da diese eine Einheit als verlängerte Oberhand bilden. Bevorzugt weist die Oberhand des Fingerfachs am Übergang zur Verlängerung keinen Absatz, Knick und auch keinen Materialübergang auf.

Gemäß einem bevorzugten Aspekt der Erfindung ist ein Obermaterial der Verlängerung an einem vorderen Ende der Verlängerung umgebogen und bildet eine Tasche. Vorzugsweise wird das umgebogene Material wieder zurück zum Fingerfach geführt und ist dort beispielsweise mit dem Obermaterial einer Innenhand verbunden. Zur Bildung einer Tasche können darüber hinaus die beiden lateralen Seitenkanten des Obermaterials miteinander verbunden sein. Insbesondere werden die beiden lateralen Kanten über eine Wendenaht oder Wendeklebung miteinander verbunden.

Vorzugsweise ist das Stabilisierungselement in der Tasche der Verlängerung angeordnet. Weiter vorzugweise ist das Stabilisierungselement in einer Aufnahmetasche an einer Oberseite des Handschuhs angeordnet. Insbesondere wird somit eine durchgehende Aufnahmetasche für das Stabilisierungselement an der Oberseite des Handschuhs geschaffen, welche sich von einem vorderen Ende der Verlängerung bis in den Mittelhandbereich des Handschuhs erstreckt. Hierzu ist insbesondere im Bereich des Fingerfachs an der Oberseite zwischen dem Obermaterial und dem Fingerfach selbst eine zusätzliche Materialschicht, insbesondere ein Textil, angeordnet, welche Materialschicht die Aufnahmetasche zum Fingerfach hin abgrenzt. Im Mittelhandbereich kann die Aufnahmetasche von einem einzelnen Handschuhfinger separat fortgeführt werden. Alternativ können im Mittelhandbereich die Aufnahmetaschen von mehreren Handschuhfingern zu einer gemeinsamen Aufnahmetasche zusammengeführt werden.

Das Stabilisierungselement ist vorzugsweise der Aufnahmetasche entnehmbar. Hierzu weist die Aufnahmetasche vorzugsweise an ihrem hinteren Ende eine Öffnung auf, welche insbesondere verschließbar ist. Die Öffnung ist bevorzugt am hinteren Ende des Obermaterials der Oberhand angeordnet, beispielsweise an einem Übergang zu einer Stulpe um das Handgelenk oder einem Bündchen des Handschuhs. Ein Verschluss der Aufnahmetasche kann dabei beispielsweise als Reißverschluss, Klettverschluss oder mittels eines elastischen Bundes realisiert sein. Alternativ kann die Öffnung der Tasche auch ohne Verschluss ausgebildet sein. Das Stabilisierungselement ist vorzugsweise mittels Klettverschlusses in der Aufnahmetasche fixiert. Alternativ kann das Stabilisierungselement auch durch Formschluss in seiner Position in der Aufnahmetasche gehalten werden. In einer alternativen Ausgestaltung ist das Stabilisierungselement nicht entnehmbar, d. h. es kann ohne Zerstörung des Handschuhs nicht entnommen werden. Dabei ist die Aufnahmetasche insbesondere durch Nähte und/oder Verklebungen verschlossen, insbesondere umlaufend verschlossen. In einer weiteren Alternative kann das Stabilisierungselement beispielsweise mit dem Obermaterial oder der zusätzlichen Materialschicht vernäht, verkettelt oder verklebt sein.

Durch die Ausbildung einer durchgehenden Aufnahmetasche von der Verlängerung bis in den Mittelhandbereich kann darin ein durchgehendes Stabilisierungselement von der Verlängerung bis in den Mittelhandbereich eingesetzt werden. Vorzugweise erstreckt sich somit das Stabilisierungselement vom Mittelhandbereich bis in die Verlängerung, insbesondere bis in den Bereich des vorderen Endes der Verlängerung.

Gemäß einem bevorzugten Aspekt der vorliegenden Erfindung ist das Stabilisierungselement derart ausgebildet, dass es senkrecht auf die Innenseite des Handschuhs bzw. des Stabilisierungselements wirkende Kräfte aufnehmen kann. Die Innenseite des Handschuhs weist dabei insbesondere die Innenhand sowie die Innenseite der Verlängerung auf. Die auf die Innenseite wirkenden Kräfte und dabei insbesondere auf die Innenseite der Verlängerung sowie auf die Handschuhfinger wirkenden Kräfte werden vom Stabilisierungselement aufgenommen und im Mittelhandbereich abgestützt. Dadurch können beispielsweise Bälle, welche auf die Innenseite der Verlängerung treffen, durch die Verlängerung umgeleitet werden. Das Stabilisierungselement kann dabei derart ausgebildet sein, dass die Kraftaufnahme lediglich in einer bestimmten Stellung des Stabilisierungselements, beispielsweise in einer Grundposition, erfolgen kann.

Vorzugsweise weist das Stabilisierungselement ein Biegeelement auf, das aus der Grundposition in eine erste Richtung biegbar ist und aus der Grundposition in einer zweiten, der ersten Richtung entgegengesetzten Richtung, biegestabil ist. Besonders vorzugsweise ist das Biegeelement zur Innenseite des Handschuhs hin biegbar. Das Biegeelement ist dabei vorzugsweise derart ausgebildet, dass die Grundposition, aus welcher es in eine zweite Richtung biegestabil ist, im Wesentlichen eine gerade Grundposition darstellt. Als im Wesentlichen geraden Grundposition wird dabei verstanden, dass sich das Biegeelement in einer Ebene befindet. Alternativ kann die Grundposition auch derart ausgestaltet sein, dass das Biegeelement in dieser eine Krümmung oder einen Knick aufweist. Aus der Grundposition kann das Biegeelement in der ersten Richtung und daraufhin auch wieder zurück bis in die Grundposition in der zweiten Richtung verbogen werden. Lediglich ein über die Grundposition hinaus weiteres Verbiegen in zweiter Richtung ist konstruktionsbedingt verhindert. Somit ist das Biegeelement in der Grundposition in der zweiten Richtung biegestabil.

Das Biegeelement besteht vorzugsweise aus Kunststoff. Auch vorzugsweise weist das Biegeelement einzelne Glieder auf, die bei einer Bewegung in der zweiten Richtung in der Grundposition auf Block gehen. Hierzu sind vorzugsweise die einzelnen Glieder an einer Innenseite gelenkig bzw. relativ zueinander verkippbar verbunden. An ihrer Außenseite gehen die einzelnen Glieder in der Grundposition auf Block, so dass ein weiteres Bewegen bzw. Biegen in zweiter Richtung verhindert wird.

Gemäß einem Aspekt der vorliegenden Erfindung sind an der Innenseite der Verlängerung Vorsprünge angeordnet, insbesondere Vorsprünge, die sich von der Innenseite in einer dritten Richtung weg erstrecken und ausgebildet sind, sich in einer vierten Richtung zu verformen, wobei die vierte Richtung eine zur dritten Richtung senkrechten Komponente aufweist. An der Innenseite der Verlängerung, welche vorzugsweise zur Innenhand, insbesondere zum Bereich der Handschuhfinger, zur Oberseite hin zurückgesetzt ist, sind die Vorsprünge angeordnet. Die Vorsprünge erstrecken sich in einer dritten Richtung von der Innenseite weg, wobei die dritte Richtung im Wesentlichen der ersten Richtung entsprechen kann. Die vierte Richtung, in welcher sich die Vorsprünge verformen können, verläuft vorzugsweise entweder zum vorderen Ende der Verlängerung oder zum Fingerfach hin, d. h. insbesondere in einer distalen oder in einer proximalen Richtung. Hierzu sind die Vorsprünge insbesondere geneigt ausgebildet, d. h. sie weisen zumindest eine zur Innenseite geneigte Fläche auf. Durch das Verformen der Vorsprünge, insbesondere bei Kontakt mit einem Ball, kann die Flugbahn des Balls nach dem Kontakt in eine bestimmte Richtung hin begünstigt werden bzw. der Ball wird in eine bestimmte Richtung abgelenkt. Vorzugsweise bestehen die Vorsprünge aus Silikon, Latex oder Polyurethan (PU).

Das Obermaterial der Oberhand kann ein Polyestermaterial, ein Latexmaterial, ein Neopren oder ein Textil sein. Insbesondere bei einer Ausgestaltung, bei welcher das Obermaterial eine verlängerte Oberhand bildet und am vorderen Ende der Verlängerung umgeschlagen ist, so dass das Obermaterial ebenfalls an der Innenseite der Verlängerung angeordnet ist, ist eine hohe Abriebfestigkeit des Obermaterials bevorzugt. Die Oberhand kann auf dem Obermaterial zusätzliche Applikationen wie Logos, Vorsprünge oder dergleichen aufweisen.

Bevorzugt weist die Innenhand des Handschuhs ein Latexmaterial auf. Somit ist das Obermaterial an der Innenhand, d. h. insbesondere in einem Bereich der Innenseite des Handschuhs, welcher zum Greifen verwendet wird, aus Latex und stellt mit dem zu greifenden Ball einen hohen Reibkoeffizienten bereit. Dadurch kann ein sicheres Greifen des Balls gewährleistet werden. Zudem kann die Innenhand weitere Applikationen wie beispielsweise aus Silikon aufweisen, um den Reibkoeffizienten weiter zu verbessern.

Das Obermaterial der Oberhand und das der Innenhand können direkt miteinander verbunden, d. h. insbesondere vernäht oder verklebt sein. Alternativ können zumindest in Bereichen weitere Obermaterialen wie insbesondere Schichtel zwischen dem Obermaterial der Oberhand und der Innenhand angeordnet sein.

Gemäß einem Aspekt kann die Verlängerung eine Länge von mindestens einem Viertel, vorzugsweise mindestens einem Drittel, weiter vorzugsweise mindestens der Hälfte der Länge des jeweiligen Fingerfachs aufweisen. Somit wird die Reichweite mit dem Handschuh, die der Träger, insbesondere der Torwart, hat, merklich vergrößert. Gleichzeitig kann die Kraft zuverlässig im Mittelhandbereich abgestützt werden, so dass ein Umlenken der Flugbahn des Balls mit der Verlängerung ermöglicht wird. Weiterhin ist bei einer entsprechenden Länge bzw. der erfindungsgemäßen Ausgestaltung gewährleistet, dass die Verlängerung den Träger nicht bei sonstigen Aktivitäten wie beispielsweise dem Greifen des Balls stört.

Vorzugsweise weist jeder der Zeige-, Mittel-, Ring-und Kleiner-Finger-Handschuhfinger die erfindungsgemäß Verlängerung auf. Somit weist jeder der Finger, welcher üblicherweise zum Ablenken eines Balls beim Schuss auf das Tor, insbesondere auch bei Elfmetern, verwendet werden, eine Verlängerung auf. Vorzugsweise weist jede Verlängerung ein separates Stabilisierungselement auf. Die Stabilisierungselemente, beispielsweise stab- bzw. bandförmige Stabilisierungselemente, können im Handmittelbereich nebeneinander angeordnet sein und von da aus in die einzelnen Handschuhfinger bzw. Verlängerungen verlaufen. Alternativ können Stabilisierungselemente von mindestens zwei Handschuhfingern bzw. Verlängerungen im Handmittelbereich miteinander verbunden und von da aus strahlenförmig in die jeweiligen Handschuhfinger bzw. Verlängerungen verlaufen.

Weitere Vorteile, Details und Ausführungsbeispiele der vorliegenden Erfindung werden anhand der nachfolgenden Figuren näher erläutert. Dabei zeigt:
- Figur 1: Eine Innenhand eines erfindungsgemäßen Torwarthandschuhs,
- Figur 2: Eine Oberhand eines erfindungsgemäßen Torwarthandschuhs,
- Figur 3: Eine Seitenansicht eines erfindungsgemäßen Torwarthandschuhs,
- Figur 4: Eine Detailansicht von erfindungsgemäßen Verlängerungen bei einem Torwarthandschuh,
- Figur 5: Eine Schnittansicht gemäß Linie I-I in Figur 2,
- Figur 6a: Eine Seitenansicht eines Stabilisierungselements gemäß der Erfindung, und
- Figur 6b: Eine Schrägansicht eines Stabilisierungselements gemäß der Erfindung.
Figur 1 zeigt einen erfindungsgemäßen Torwarthandschuh 1 von einer Innenseite, so dass eine Innenhand 40 zu sehen ist. Ein Obermaterial 61 der Innenhand 40 besteht aus Latex. Der Torwarthandschuh 1 ist im Bereich des Handgelenks eines Trägers als eine enganliegende Stulpe 2 ausgebildet, an welche sich ein Bündchen 3 anschließt. Die Stulpe 2 kann aus einem textilen Material bestehen.

In der in Figur 2 gezeigten Ansicht auf eine Oberseite des Torwarthandschuhs 1 mit einer Oberhand 20 ist an der Stulpe 2 ein Klettverschlusselement 5 für die Befestigung eines Riegels gezeigt. Das Obermaterial 62 der Oberhand 20 kann aus einem Polyestermaterial bestehen.

Der zweite, dritte, vierte und fünfte Handschuhfinger 12, 13, 14, 15 weisen jeweils eine Verlängerung 21 der Oberhand 20 auf. Hierzu ist das Obermaterial 62 der Oberhand 20 verlängert und bildet eine verlängerte Oberhand 22. Die Verlängerung 21 wird insbesondere in der Figur 1 ersichtlich, wo die Verlängerung 21 im Vergleich zu Handschuhfingern 10 von üblichen Handschuhen durch ein unterschiedliches Obermaterial 60 ersichtlich ist. Durch die Verlängerungen 21 werden die zweiten bis fünften Handschuhfinger um etwa 50% verlängert. Der erste Handschuhfinger 11 für den Daumen weist keine Verlängerung 21 auf.

Bei dem zweiten bis fünften Handschuhfinger 12 bis 15 ist zwischen dem Obermaterial 62 der Oberhand 20 und dem Obermaterial 61 der Innenhand 40 jeweils ein Schichtel 4, welcher vorzugweise aus einem textilen Material besteht, ausgebildet.

Aus Figur 3 und der Detailansicht in Figur 4 wird ersichtlich, dass zur Bildung der Verlängerung 21 das Obermaterial 62 der Oberhand 20 zu einer verlängerten Oberhand 22 verlängert wurde und an einem vorderen Ende der Verlängerung 23 umgeschlagen wurde. Zudem wurden die beiden seitlichen Ränder der Verlängerung 21 jeweils miteinander vernäht, so dass eine Aufnahmetasche 24 gebildet ist. Der umgeschlagene Bereich des Obermaterials 62 der Oberhand 20 ist an einem vorderen Ende eines Fingerfachs 17 mit dem Obermaterial 61 der Innenhand 40 vernäht. Insbesondere aus der Detailansicht in Figur 4 wird ersichtlich, dass lediglich die Oberhand 20 verlängert ist. Die Innenhand 40 hingegen ist nicht verlängert. Im Bereich des vorderen Endes des Fingerfachs 17, in welchem sich die Finger des Handschuhträgers beim Tragen des Torwarthandschuhs befinden, liegt ein Absatz vor. Somit kann die Verlängerung 21 als von der Innenhand 40 zur Oberhand 20 hin zurückgesetzt angesehen werden. Die Verlängerung 21 ist demnach nicht als ein verlängerter Handschuhfinger 10 ausgebildet, der über die übliche Länge der Handschuhfinger 10, welche abhängig von der Handschuhgröße ist, hinausgeht. Vielmehr ist die Verlängerung 21 hinsichtlich der Ausgestaltung von Fingerfach 16 unterscheidbar.

Zur Stabilisierung der Verlängerung 21 weist der Torwarthandschuh 1 ein Stabilisierungselement 30 auf. Ein Beispiel für ein solches Stabilisierungselement ist in den Figuren 6a und 6b gezeigt. Das Stabilisierungselement 30 besteht aus einer Vielzahl von Gliedern 33. Die Glieder 33 sind an einer Innenseite 31 des Stabilisierungselements 30 miteinander verbunden. An einer Außenseite 32 des Stabilisierungselements 30 können die Glieder 33 voneinander weggekippt werden, so dass bei dem Stabilisierungselement 30 ein Verbiegen in einer ersten Richtung A zu dessen Innenseite 31 ermöglicht wird. Bei einem Verbiegen in einer zweiten Richtung B zur Außenseite 32 über eine vordefinierte Biegung hinaus gehen zwei benachbarte Glieder 33 auf Block, so dass nur eine Biegung bis zu einer vordefinierten Form ermöglicht ist. Üblicherweise gehen die einzelnen Glieder 33 dann auf Block, wenn sich das Stabilisierungselement 30 in einer Ebene befindet, d. h. das Stabilisierungselement 30 gerade ist. Die gerade Position des Stabilisierungselements 30 ist in Figur 6a gestrichelt dargestellt. Somit kann das Stabilisierungselement 30 von einer vorzugsweise geraden Position in eine erste Richtung A gebogen werden, wie durch die Pfeile dargestellt. Die gezeigte Position in Figur 6a des Stabilisierungselements 30 stellt jedoch nicht die Endposition dar, sondern es kann weitergebogen werden, so dass sich der Biegeradius verkleinert.

Über die gesamte Länge der Innenseite 31 ist bei dem gezeigten Ausführungsbeispiel des Stabilisierungselements 30 ein Klettband 34 angeordnet. Dadurch kann das Stabilisierungselement 30 im Handschuh 1 und insbesondere in der Tasche 24 fixiert werden. Zudem ist das Klettband 34 an den beiden gegenüberliegenden Enden des Stabilisierungselements 30 um dieses umgeschlagen, so dass auch die Endbereiche der Oberseite 32 mit einem Klettband 34 versehen sind.

Figur 5 zeigt beispielhaft einen Querschnitt entlang der Schnittlinie I-I in Figur 2 durch den fünften Handschuhfinger 15 für den kleinen Finger. Im Fingerfach 16 ist der Finger 6 eines Trägers gestrichelt dargestellt. Die analogen Querschnitte durch den ersten, zweiten und dritten Handschuhfinger zeigen eine entsprechende Ausgestaltung, wobei jedoch die Dimensionen an den Finger, welcher das jeweilige Handschuhfach 16 aufnehmen soll, angepasst sind. Die Lage und Erstreckung der einzelnen Stabilisierungselemente 30 im Handschuh 1 ist zudem in Figur 2 schematisch durch die gestrichelte Darstellung der einzelnen Stabilisierungselemente 30 dargestellt. Die Stabilisierungselemente 30 reichen von einem vorderen Ende der Verlängerung 23 an einem lateralen Ende bis in den Mittelhandbereich 50 des Handschuhs an einem medialen Ende. Der Mittelhandbereich 50 des Handschuhs 1 stellt der Bereich dar, in welchem sich die Mittelhand des Handschuhträgers beim Tragen desselben befindet. In dem in Figur 2 gezeigten Handschuh 1 wird der Mittelhandbereich 50 medial im Wesentlichen durch den Übergang vom Obermaterial 62 der Oberhand 20 zur Stulpe 2 begrenzt.

In dem in Figur 5 gezeigten Querschnitt wird ersichtlich, dass das Stabilisierungselement 30 in der Aufnahmetasche 24 angeordnet ist. Die Aufnahmetasche 24 wird durch das Obermaterial 62 der Oberhand 20 bzw. der verlängerten Oberhand 22 gebildet, welches am vorderen Ende 23 der Verlängerung 21 umgebogen ist und darüber hinaus an beiden gegenüberliegenden, lateralen Seiten miteinander vernäht ist. Das Obermaterial 62 der Oberhand 20 ist im Bereich des vorderen Endes 17 des Fingerfachs mit dem Obermaterial 61 der Innenhand 40 verbunden bzw. vernäht. Zudem ist zwischen dem Fingerfach 16 und der Aufnahmetasche 24 an der Oberhand 20 des Fingerfachs 16 ein zusätzliches Textil als Trennmaterial 18 angeordnet bzw. eingenäht, welches sich bis in den Mittelhandbereich 50 erstreckt. Somit erstreckt sich auch die Aufnahmetasche 24 medial bis in den Mittelhandbereich 50, insbesondere bis ans mediale Ende des Obermaterials 62 der Oberhand 20. Im Mittelhandbereich 50, d. h. hinter den einzelnen Handschuhfingern 16 können die Taschen 24 der einzelnen Handschuhfinger 10 getrennt ausgebildet sein, d. h. beispielsweise durch Nähte voneinander abgetrennt sein, oder zu einer einzigen Tasche vereint sein.

An einer Innenseite 25 der Verlängerung 21 sind mehrere Vorsprünge 70 angeordnet. Die Vorsprünge erstrecken sich vom Obermaterial 60 der Verlängerung 21 weg in eine dritte Richtung C und weisen zudem eine Erstreckungsrichtung hin zum vorderen Ende der Verlängerung 23 auf, d. h. sind schräg ausgebildet. Die Vorsprünge sind vorzugsweise aus einem Silikon ausgebildet und erhöhen somit die Reibung bzw. den Grip mit einem Fußball. Durch die geneigte Ausbildung kann die Kontaktoberfläche mit einem Ball dadurch vergrößert werden, dass sich die geneigten Vorsprünge 70 entlang einer inhärenten Biegerichtung, welche eine vierte Richtung D darstellt, verformen. Dadurch kann auch die Flugbahn des Balls in eine bestimmte Richtung gefördert werden.

### Bezugszeichenliste

- 1: Torwarthandschuh
- 2: Stulpe
- 3: Bündchen
- 4: Schichtel
- 5: Klettverschluss für Riegel
- 6: Finger des Trägers
- 10: Handschuhfinger
- 11: erster Handschuhfinger für Daumen
- 12: zweiter Handschuhfinger für Zeigefinger
- 13: dritter Handschuhfinger für Mittelfinger
- 14: vierter Handschuhfinger für Ringfinger
- 15: fünfter Handschuhfinger für kleinen Finger
- 16: Fingerfach
- 17: vorderes Ende des Fingerfachs
- 18: Trennmaterial
- 20: Oberhand
- 21: Verlängerung
- 22: verlängerte Oberhand
- 23: vorderes Ende der Verlängerung
- 24: Aufnahmetasche
- 25: Innenseite der Verlängerung
- 30: Stabilisierungselement
- 31: Innenseite des Stabilisierungselements
- 32: Oberseite des Stabilisierungselements
- 33: Glied
- 34: Klettband
- 40: Innenhand
- 50: Mittelhandbereich
- 60: Obermaterial
- 61: Obermaterial der Innenhand
- 62: Obermaterial der Oberhand
- 70: Vorsprung
- A: erste Richtung
- B: zweite Richtung
- C: dritte Richtung
- D: vierte Richtung

## Patentansprüche

1. Handschuh (1), insbesondere Torwarthandschuh, aufweisend einen oder mehrere Handschuhfinger (10) mit Fingerfächern (16) zur Aufnahme von Fingern,
wobei mindestens ein Handschuhfinger (10) an einer Oberhand (20) eine Verlängerung (21) aufweist, die über das vordere Ende des entsprechenden Fingerfachs (17) hinausragt und von einem Stabilisierungselement (30) durchzogen ist, das in einem Mittelhandbereich (50) abgestützt ist.

2. Handschuh (1) nach einem der vorherigen Ansprüche, **dadurch gekennzeichnet, dass** sich ein Obermaterial (60, 62) der Oberhand (20) in die Verlängerung hinein erstreckt und eine verlängerte Oberhand (22) bildet.

3. Handschuh (1) nach Anspruch 1 oder 2, **dadurch gekennzeichnet, dass** ein Obermaterial (60) der Verlängerung (21) an ihrem vorderen Ende (23) umgebogen ist und eine Aufnahmetasche (24) bildet.

4. Handschuh (1) nach Anspruch 3, **dadurch gekennzeichnet, dass** das Stabilisierungselement (30) in der Aufnahmetasche (24) angeordnet ist.

5. Handschuh (1) nach einem der vorherigen Ansprüche, **dadurch gekennzeichnet, dass** das Stabilisierungselement (30) in der Aufnahmetasche (24) an der Oberseite des Handschuhs angeordnet ist.

6. Handschuh (1) nach einem der Ansprüche 3 bis 5, **dadurch gekennzeichnet, dass** das Stabilisierungselement (30) der Aufnahmetasche (24) entnehmbar und in dieser vorzugsweise mittels eines Klettverschlusses (34) fixiert ist oder das Stabilisierungselement (30) in der Aufnahmetasche (24) vernäht, verkettelt oder verklebt ist.

7. Handschuh (1) nach einem der vorherigen Ansprüche, **dadurch gekennzeichnet, dass** sich das Stabilisierungselement (30) vom Mittelhandbereich (50) bis in die Verlängerung (21) erstreckt.

8. Handschuh (1) nach einem der vorherigen Ansprüche, **dadurch gekennzeichnet, dass** das Stabilisierungselement (20) derart ausgebildet ist, dass es senkrecht auf eine Innenseite wirkende Kräfte aufnehmen kann.

9. Handschuh (1) nach einem der vorherigen Ansprüche, **dadurch gekennzeichnet, dass** das Stabilisierungselement (30) ein Biegeelement aufweist, das in eine erste Richtung biegbar ist und in einer zweiten, der ersten Richtung entgegengesetzte Richtung biegestabil ist, wobei insbesondere das Biegeelement zur Innenseite hin biegbar ist.

10. Handschuh (1) nach Anspruch 9, **dadurch gekennzeichnet, dass** das Biegeelement (30) aus Kunststoff besteht und insbesondere einzelne Glieder (33) aufweist, die bei einer Bewegung in der zweiten Richtung auf Block gehen.

11. Handschuh (1) nach einem der vorherigen Ansprüche, **dadurch gekennzeichnet, dass** an der Innenseite der Verlängerung Vorsprünge (70) angeordnet sind, insbesondere Vorsprünge (70), die sich von der Innenseite in einer dritten Richtung weg erstrecken und ausgebildet sind, sich in einer vierten Richtung zu verformen, die eine zur dritten Richtung senkrechte Komponente aufweist, wobei die Vorsprünge (70) vorzugsweise aus Silikon, Latex oder PU bestehen.

12. Handschuh (1) nach einem der vorherigen Ansprüche, **dadurch gekennzeichnet, dass** das Obermaterial (62) der Oberhand (20) ein Polyestermaterial, ein Latexmaterial, ein Neopren oder ein Textil ist.

13. Handschuh (1) nach einem der vorherigen Ansprüche, **dadurch gekennzeichnet, dass** eine Innenhand (40) des Handschuhs (1) ein Latexmaterial aufweist.

14. Handschuh (1) nach einem der vorherigen Ansprüche, **dadurch gekennzeichnet, dass** die Verlängerung (21) eine Länge von mindestens einem Viertel, vorzugsweise mindestens ein Drittel, weiter vorzugsweise mindestens der Hälfte der Länge des jeweiligen Fingerfachs (16) aufweist.

15. Handschuh (1) nach einem der vorherigen Ansprüche, **dadurch gekennzeichnet, dass** jeder der Zeige-, Mittel-, Ring- und Kleiner-Finger-Handschuhfinger (15, 14, 13, 12) die Verlängerung (21) aufweist und insbesondere jede Verlängerung (21) ein separates Stabilisierungselement (30) aufweist.
